# EUROPÄISCHE PATENTSCHRIFT

(11) **EP 2 226 505 B1**
(45) Veröffentlichungstag und Bekanntmachung des Hinweises auf die Patenterteilung: **27.11.2013**
(21) Anmeldenummer: 10001468.7
(22) Anmeldetag: 12.02.2010
(51) Int. Cl.: F04D 7/04, F04D 29/22

(54) **Freistromrad mit Schneidkanten**
Free flow impeller with cutting edges
Roue vortex dotée de bords coupants

(30) Priorität: 03.03.2009 DE 102009011444
(43) Veröffentlichungstag der Anmeldung: 08.09.2010
(73) Patentinhaber: KSB Aktiengesellschaft, 67227 Frankenthal (DE)
(72) Erfinder: Jäger, Christoph, 67229 Gerolsheim (DE); Witzel, Rolf, 36157 Ebersburg (DE)

(56) Entgegenhaltungen:
- WO-A1-02/08610
- WO-A1-2004/065796
- US-A- 3 692 422
- US-A- 4 076 179
- US-A1- 2004 234 370

## Beschreibung

Die Erfindung betrifft eine Kreiselpumpe zur Förderung eines mit festen Beimengungen versetzten Mediums mit einem Gehäuse, in dem ein Freistromrad angeordnet ist und zwischen dem Freistromrad und der einlassseitigen Gehäusewand ein schaufelfreier Raum gebildet wird, wobei das Freistromrad eine Tragscheibe umfasst, auf der Schaufeln angeformt sind, die druckseitige Seitenflächen, saugseitige Seitenflächen und Vorderflächen aufweisen.

Pumpen mit Freistromrädern weisen einen großen Abstand zwischen den Laufrad-Schaufeln und der einlassseitigen Gehäusewand auf, wodurch ein freier Raum gebildet wird. Dadurch wird die Mitförderung von festen Beimengungen ermöglicht, selbst dann, wenn die Beimengungen große Abmessungen haben.

Das Laufrad wird radial innen angeströmt. Das Fluid strömt vom Laufrad radial nach außen ab. Im Raum zwischen Laufrad und einlassseitiger Gehäusewand bildet sich eine radial nach innen gerichtete Strömung. Dadurch können sich Beimengungen, deren Dichten in etwa der durchschnittlichen Dichte der Förderflüssigkeit entsprechen, oder kleiner ist, auf der Laufradmitte anlagern. Handelt es sich dabei um faserige oder textile Beimengungen, besteht die Gefahr, dass die Verweildauer im Bereich der Laufradmitte so groß wird, dass sich Anlagerungen aufbauen. Dies kann zu einem Verstopfen der Pumpe führen. Daher gibt es zahlreiche Ausführungen von Freistrompumpen, die mit Zerkleinerungseinrichtungen ausgestattet sind.

In der DE 103 05 726 A1 wird eine Kreiselpumpe mit einer dem Pumpenlaufrad vorgeschalteten Zerkleinerungseinrichtung für faserige oder stückige Beimengungen in der Förderflüssigkeit beschrieben. Die Zerkleinerungseinrichtung wird durch einen mit dem Pumpenlaufrad umlaufenden Schneidkopf und einem im Gehäuse der Kreiselpumpe feststehend angeordneten Schneidring gebildet. Durch die vorgeschaltete Zerkleinerungseinrichtung wird jedoch der Raum vor dem Laufrad verkleinert und die Zuströmung in das Laufrad beeinflusst. Dies kann sich negativ auf die Pumpenkennlinie auswirken.

Die WO 02/08610 A1 zeigt einen Zerkleinerer für Sanitärzwecke für eine Anlage zum Hochpumpen von Abwässern und festen Abfällen. Der Zerkleinerer ist mit einem Kanal zur Zuführung des Wassers in einen Behälter, einem Elektromotor, dessen Welle an ihrem Ende eine Pumpe mit einem Rotor mit Schaufeln aufweist und Zerkleinerungsmitteln, welche einer mit einer Eintrittsöffnung versehenen Zerkleinerungskammer zugewandt sind, ausgestattet. Die Zerkleinerungsmittel sind durch konische oder schräge Organe gebildet, welche in Bezug auf die Vorderseite des Rotors axial vorspringend angeordnet sind.

Aufgabe der vorliegenden Erfindung ist es, eine Kreiselpumpe zur Förderung von Flüssigkeiten mit festen Beimengungen zu entwickeln, bei der Verstopfungen vermieden werden. Ein Anhängen von faserigen Bestandteilen, wie beispielsweise Textilien oder Folien, soll verhindert werden. Dabei soll der freie Durchgang durch die Pumpe nicht behindert werden. Weiterhin soll die Kennliniencharakteristik der Pumpe nicht negativ beeinflusst werden.

Diese Aufgabe wird erfindungsgemäß dadurch gelöst, dass die Schaufeln mit Schneidkanten versehen sind, wobei die Schneidkanten an den Berührungslinien gebildet werden, wo die Vorderflächen und die druckseitigen Seitenflächen aufeinander treffen. Die mit Schneidkanten versehenen Schaufeln durchtrennen die festen Beimengungen, so dass es nicht zu Anlagerungen kommen kann. Dabei ist es besonders vorteilhaft, wenn alle oder mehrere Schaufeln mit Schneidkanten versehen sind. Im Einzelfall reicht es jedoch auch aus, wenn nur eine Schaufel eine Schneidkante aufweist.

Gemäß der Erfindung werden Schneidkanten an den Stellen gebildet, an denen die Vorderflächen der Schaufeln auf die Seitenflächen treffen.

Üblicherweise handelt es sich bei dem Laufrad um ein Gussteil. Die Berührungsstellen an denen die Vorderflächen und die Seitenflächen der Schaufeln aufeinander treffen sind bei herkömmlichen Freistrompumpen nicht scharfkantig. Es gibt keine definierte Berührungslinie zwischen den Vorderflächen und den Seitenflächen sondern einen Bereich, in dem die Flächen ineinander übergehen. Der Bereich ist dabei nicht scharfkantig abgegrenzt sondern es handelt sich um einen abgerundeten Übergang.

Im Gegensatz zu herkömmlichen Schaufeln wird erfindungsgemäß zumindest eine Fläche der Schaufeln so bearbeitet, dass Schneidkanten an den Berührungsstellen der Flächen gebildet werden. Zur Bildung von Schneidkanten können die Flächen durch Anschleifen oder planes Andrehen bearbeitet werden. Zusätzlich können die Schneidwirkung und das Verschleißverhalten durch eine örtliche Härtung der Schneidkanten verbessert werden.

In einer besonders vorteilhaften Ausführungsform der Erfindung werden zur Bildung von Schneidkanten die Vorderflächen der Schaufeln bearbeitet. Die Vorderflächen werden durch Anschleifen oder planes Andrehen so präpariert, dass Schneidkanten entstehen. Die Seitenflächen der Schaufeln werden von der Gusshaut gebildet.

Um nicht die gesamte Planfläche bearbeiten zu müssen, können die Vorderflächen der Schaufeln lediglich mit einer Fase versehen werden. Die Vorderflächen der Schaufeln werden dabei vorzugsweise in den Bereichen angefast, wo die Vorderflächen auf die druckseitigen Seitenflächen der Schaufeln treffen. Die Schneid- oder Reißwirkung der Schneidkanten wird durch die Gussrauhigkeit unterstützt. Zusätzlich wirkt die harte Gusshaut dem Verschleiß entgegen.

Die Flächen, welche die Schneidkanten bilden, stehen vorzugsweise in einem Winkel kleiner als 120 ° zueinander. Dabei erweist es sich als vorteilhaft, wenn die Flächen, welche die Schneidkanten bilden, in einem Winkel von weniger als 90 ° zueinander stehen.

Gemäß der Erfindung werden die Schneidkanten an den Berührungslinien gebildet, an denen die Vorderflächen auf die druckseitigen Seitenflächen treffen. Dadurch wird eine besonders wirkungsvolle Schneidwirkung der Kanten erzielt, da aufgrund der Drehrichtung des Laufrades die Beimengungen an die druckseitigen Seitenflächen gepresst werden.

In einer vorteilhaften Ausführungsform der Erfindung sind die Vorderflächen der Schaufeln als Winglets ausgebildet, welche die Seitenflächen überlappen. Bei den Winglets handelt es sich um Zusatzflächen, die meist senkrecht auf den Schaufeln stehen. Durch die Winglets wird der Wirkungsgrad der Pumpe verbessert. Vorzugsweise überragen die Winglets die saugseitigen Seitenflächen der Schaufeln.

Als besonders günstig erweist es sich, wenn die Winglets mit Schneidkanten versehen sind. Laufräder mit Winglets erreichen ihre optimale Wirksamkeit bei sehr kleinen Schaufelwinkeln. Dies kommt der Schneidwirkung entgegen. Zudem bieten die Winglets eine zusätzliche Fläche, an denen sich stabile Schneidkanten anbringen lassen.

In einer vorteilhaften Ausführung der Erfindung werden Klingen auf den Winglets befestigt. Bei den Klingen handelt es sich um Metallplättchen, die mit Schneidkanten versehen sind. Die Klingen werden vorzugsweise auf die Winglets aufgeschraubt.

Eine weitere bevorzugte Variante der Erfindung besteht darin, die Winglets mit Rillen zu versehen. Die Rillen werden auf den einlassseitigen Oberflächen der Winglets eingebracht. Durch die Rillen werden auf der einlassseitigen Oberfläche der Winglets Schneidkanten erzeugt. Die Schneidkanten entstehen an den Berührungslinien, an denen die Seitenwände der Rillen auf die Oberfläche der Winglets treffen. Zur Bildung von Rillen kann die Planfläche der Winglets mit Eindrehungen versehen werden. Die kerbenförmigen Eindrehungen können entweder kreisförmig oder spiralförmig verlaufen. Die Rillen haben vorzugsweise ein keilförmiges Querschnittsprofil.

Bei einer bevorzugten Ausführungsform der Erfindung ragt eine Schaufelverlängerung über die Wingletfläche hinaus. Diese Schaufelverlängerung weist Richtung einlassseitiger Gehäusewand. Diese Schaufelverlängerungen können überdreht oder überschliffen werden, so dass auf diese Weise Schneidkanten gebildet werden. Durch Induktionshärten können die Schneidkanten zusätzlich gefestigt werden.

Vorzugsweise werden bei der erfindungsgemäßen Kreiselpumpe Schaufeln mit flachen austrittsseitigen Schaufelwinkeln β eingesetzt. Auch erweist es sich als günstig, Laufräder mit wenigen Schaufeln einzusetzen, wobei sich eine Anzahl von vier oder weniger Schaufeln als vorteilhaft erwiesen hat. Laufräder mit einem flachen Schaufelwinkel und wenigen Schaufeln eignen sich besonders gut, da Fasern radial nach außen abgleiten und dabei zerkleinert werden. Freistromräder mit einem steilen Schaufelwinkel und vielen Schaufeln sind weniger gut geeignet, da ein Abgleiten entgegen der Drehrichtung erschwert wird.

Weitere Merkmale und Vorteile der Erfindung ergeben sich anhand der Beschreibung von Ausführungsbeispielen, anhand von Zeichnungen und aus den Zeichnungen selbst. Dabei zeigt
- Fig. 1: einen Schnitt durch eine Freistrompumpe,
- Fig. 2: ein Freistromrad mit Winglets und angefaster Vorderfläche, a.) als Schnitt, b.) als Draufsicht, c.) in perspektivischer Darstellung,
- Fig. 3: ein Freistromrad mit Winglets und einem kreisförmigen Rillenverlauf, a.) als Schnitt, b.) als Draufsicht, c.) in perspektivischer Darstellung,
- Fig. 4: ein Freistromrad mit Winglets und einem spiralförmigen Rillenverlauf, a.) als Schnitt, b.) als Draufsicht, c.) in perspektivischer Darstellung.

In Fig. 1 ist eine Kreiselpumpe dargestellt, in deren Gehäuse 1 ein Freistromrad 2 positioniert ist. Das Freistromrad 2 ist auf einer Welle 3 befestigt. Der Befestigung des Freistromrades 2 dient ein Nabenkörper 4, in den eine Schraube 5 eingreift. Auf der Tragscheibe 6 des Freistromrades 2 sind mehrere Schaufeln 7 angeordnet. Zwischen dem Freistromrad 2 und der einlassseitigen Gehäusewand 8 wird ein schaufelfreier Raum 9 gebildet.

In Fig. 2 ist ein Freistromrad 2 mit Schneidkanten 14 dargestellt. Das Freistromrad 2 dreht sich gegen den Uhrzeigersinn. Auf der Tragscheibe 6 sind Schaufeln 7 angeordnet. An dem einlassseitigen Ende der Schaufeln 7 sind Winglets 10 angeformt. Die Winglets 10 überragen die saugseitigen Seitenflächen 11 der Schaufeln 7. Die Vorderflächen 12 der Schaufeln 7 sind zur druckseitigen Seitenfläche 13 hin angefast. An den Berührungslinien zwischen den Vorderflächen 12 und den druckseitigen Seitenflächen 13 der Schaufeln 7 werden Schneidkanten 14 gebildet. In Fig. 2b erkennt man einen austrittsseitigen Schaufelwinkel β.

In den Fig. 3 und 4 sind auf den Winglets 10 Rillen 15 aufgebracht. Bei den Rillen 15 handelt es sich um Aussparungen, in den einlassseitigen Oberflächen der Winglets 10. Die Rillen 15 können in Form von kerbenförmigen Eindrehungen in die Oberflächen der Winglets eingebracht werden. Vorzugsweise haben die Rillen 15 ein keilförmiges Querschnittsprofil. Durch das Einbringen der Rillen 15 in die Winglets 10 werden Schneidkanten 14 auf der einlassseitigen Oberfläche der Winglets 10 gebildet. Die Schneidkanten 14 entstehen an den Berührungslinien zwischen den Seitenwänden 16 der Rillen 15 und der einlassseitigen Oberfläche der Winglets 10. In Fig. 3 haben die Rillen 15 einen kreisförmigen Verlauf. In Fig. 4 haben die Rillen einen spiralförmigen Verlauf.

## Patentansprüche

1. Kreiselpumpe zur Förderung eines mit festen Beimengungen versetzten Mediums mit einem Gehäuse (1), in dem ein Freistromrad (2) angeordnet ist und zwischen dem Freistromrad (2) und der einlassseitigen Gehäusewand (8) ein schaufelfreier Raum (9) gebildet wird, wobei das Freistromrad (2) eine Tragscheibe (6) umfasst auf der Schaufeln (7) angeformt sind, die druckseitige Seitenflächen (13), saugseitige Seitenflächen (11) und Vorderflächen (12) aufweisen, **dadurch gekennzeichnet, dass** die Schaufeln (7) mit Schneidkanten (14) versehen sind, wobei die Schneidkanten (14) an den Berührungslinien gebildet werden, wo die Vorderflächen (12) und die druckseitigen Seitenflächen (13) aufeinander treffen.

2. Kreiselpumpe nach Anspruch 1, **dadurch gekennzeichnet, dass** die Schneidkanten (14) durch Überschleifen der Vorderflächen (12) gebildet werden.

3. Kreiselpumpe nach Anspruch 1, **dadurch gekennzeichnet, dass** die Schneidkanten (14) durch Überdrehen der Vorderflächen (12) gebildet werden.

4. Kreiselpumpe nach Anspruch 1, **dadurch gekennzeichnet, dass** die Schneidkanten (14) durch Anfasen der Vorderflächen (12) der Schaufeln (7) gebildet werden, wobei die Vorderflächen (12) in dem Bereich angefast werden, wo die Vorderflächen (12) auf die druckseitigen Seitenflächen (13) treffen.

5. Kreiselpumpe nach Anspruch 1, **dadurch gekennzeichnet, dass** die Flächen (12,13), welche die Schneidkanten (14) bilden, in einem Winkel von kleiner als 120 °, vorzugsweise kleiner als 90 °, zueinander stehen.

6. Kreiselpumpe nach Anspruch 1, **dadurch gekennzeichnet, dass** die Vorderflächen (12) der Schaufeln (7) als Winglets (10) ausgebildet sind, welche die saugseitigen Seitenflächen (11) der Schaufeln (7) überragen.

7. Kreiselpumpe nach Anspruch 6, **dadurch gekennzeichnet, dass** auf den Winglets (10) Klingen mit Schneidkanten (14) befestigt sind.

8. Kreiselpumpe nach Anspruch 6, **dadurch gekennzeichnet, dass** die Winglets (10) mit Rillen (15) versehen sind und durch die Rillen (15) auf der einlassseitigen Oberfläche der Winglets (10) Schneidkanten (14) gebildet werden.

## Claims

1. Centrifugal pump for conveying a medium containing solid impurities, comprising a housing (1) in which a free-flow wheel (2) is disposed and a vane-free space (9) is formed between the free-flow wheel (2) and the inlet-side housing wall (8), the free-flow wheel (2) comprising a supporting disc (6) onto which vanes (7) having pressure-side side faces (13), suction-side side faces (11) and front faces (12) are formed, **characterized in that** the vanes (7) are provided with cutting edges (14) the cutting edges (14) being formed on the contact lines where the front faces (12) and the pressure-side side faces (13) meet.

2. Centrifugal pump according to Claim 1, **characterized in that** the cutting edges (14) are formed by grinding of the front faces (12).

3. Centrifugal pump according to Claim 1, **characterized in that** the cutting edges (14) are formed by lathing of the front faces (12).

4. Centrifugal pump according to Claim 1, **characterized in that** the cutting edges (14) are formed by chamfering of the front faces (12) of the vanes (7), the front faces (12) being chamfered in the region where the front faces (12) meet the pressure-side side faces (13).

5. Centrifugal pump according to Claim 1, **characterized in that** the faces (12, 13) which form the cutting edges (14) stand at an angle of less than 120°, preferably less than 90°, to each other.

6. Centrifugal pump according to Claim 1, **characterized in that** the front faces (12) of the vanes (7) are configured as winglets (10), which project over the suction-side side faces (11) of the vanes (7).

7. Centrifugal pump according to Claim 6, **characterized in that** blades with cutting edges (14) are fastened on the winglets (10).

8. Centrifugal pump according to Claim 6, **characterized in that** the winglets (10) are provided with grooves (15) and, by the grooves (15) on the inlet-side surface of the winglets (10), cutting edges (14) are formed.

## Revendications

1. Pompe centrifuge destinée à refouler un fluide mélangé à des additifs solides, comprenant un carter (1), dans lequel est disposée une roue vortex (2) et entre la roue vortex (2) et la paroi du carter (8) du côté de l'entrée étant formé un espace (9) sans aubes, la roue vortex (2) comprenant un disque porteur (6) sur lequel sont façonnées des aubes (7), qui présentent des faces latérales côté pression (13), des faces latérales côté aspiration (11) et des faces avant (12), **caractérisée en ce que** les aubes (7) sont munies de bords coupants (14), les bords coupants (14) étant formés sur les lignes de contact où les faces avant (12) et les faces latérales côté pression (13) se rejoignent.

2. Pompe centrifuge selon la revendication 1, **caractérisée en ce que** les bords coupants (14) sont formés par surmeulage des faces avant (12).

3. Pompe centrifuge selon la revendication 1, **caractérisée en ce que** les bords coupants (14) sont formés par usinage complémentaire par tournage des faces avant (12).

4. Pompe centrifuge selon la revendication 1, **caractérisée en ce que** les bords coupants (14) sont formés par biseautage des faces avant (12) des aubes (7), les faces avant (12) étant biseautées dans la région dans laquelle les faces avant (12) rejoignent les faces latérales côté pression (13).

5. Pompe centrifuge selon la revendication 1, **caractérisée en ce que** les faces (12, 13) qui forment les bords coupants (14) sont orientées l'une par rapport à l'autre suivant un angle inférieur à 120°, de préférence inférieur à 90°.

6. Pompe centrifuge selon la revendication 1, **caractérisée en ce que** les faces avant (12) des aubes (7) sont réalisées sous forme d'ailettes (10) qui font saillie au-delà des faces latérales côté aspiration (11) des aubes (7).

7. Pompe centrifuge selon la revendication 6, **caractérisée en ce que** des lames avec des bords coupants (14) sont fixées sur les ailettes (10).

8. Pompe centrifuge selon la revendication 6, **caractérisée en ce que** les ailettes (10) sont munies de gorges (15) et des bords coupants (14) sont formés par les gorges (15) sur la surface côté entrée des ailettes (10).
